# DEMANDE DE BREVET EUROPEEN

(11) **EP 0 753 266 A1**
(43) Date de publication de la demande: **15.01.1997**
(21) Numéro de dépôt: 96401522.6
(22) Date de dépôt: 10.07.1996
(51) Int. Cl.: A41D 13/00, A41D 13/02

(54) **Pantalon de manoeuvre et de sécurité, notamment pour la navigation**

(30) Priorité: 10.07.1995 FR 9508308
(71) Demandeur: ETABLISSEMENTS GUY COTTEN, 29910 Tregunc (FR)
(72) Inventeur: Cotten, Guy, 29110 Concarneau (FR)
(74) Mandataire: Rémont, Claude

(57) **Abrégé**

Le pantalon montant de manoeuvre et de sécurité est du type comportant deux jambes (1) reliés entre elles par une partie formant culotte et entrejambe (2) et une partie formant tour de poitrine (3), ladite partie formant tour de poitrine (3) étant munie de bretelles (4). Il comprend une sangle (5) non fermée faisant le tour de ladite partie formant tour de poitrine (3), ladite sangle (5) étant fixée de façon rigide au niveau des côtés et de la face arrière de ladite partie formant tour de poitrine (3) et étant susceptible de mouvement par ses extrémités au niveau de la face avant de ladite partie formant tour de poitrine (3), les extrémités (7a, 7b) de ladite sangle (5) se rejoignant approximativement au milieu de ladite face avant de ladite partie formant tour de poitrine (3), chaque extrémité (7a, 7b) comportant un moyen de fixation d'une ligne d'amarrage (9).

## Description

La présente invention se rapporte à un nouveau pantalon de manoeuvre et de sécurité, notamment pour la navigation.

En bateau, il est en effet important que le navigateur, qu'il soit amateur ou professionnel, puisse se protéger des risques de chute ou de passage par-dessus bord. Les systèmes proposés jusqu'à présent consistent généralement en un harnais que le navigateur enfile sur sa veste et qui permet de le relier, par l'intermédiaire d'une ligne d'amarrage, à un élément fixe du bateau, par exemple une main courante ou similaire.

De cette façon, en cas de chute sur le pont du bateau due à une fausse manoeuvre ou au mauvais temps, le navigateur peut se relever rapidement même avec un fort roulis du bateau ou, dans les cas extrêmes, ne risque pas de passer par-dessus bord.

Un autre système a été proposé dans lequel le harnais est incorporé directement dans une veste de navigation.

On a remarqué cependant que le plus souvent le navigateur, lorsqu'il est sur le pont et manoeuvre son bateau, et lorsque le temps le permet, ne porte qu'un pantalon, généralement en matière imperméable, qui protège la partie inférieure du corps. Quand les circonstances l'exigent, il est alors obligé d'enfiler soit le harnais seul, soit la veste avec harnais, entraînant une perte de temps préjudiciable lors de manoeuvres délicates ou à risques.

Par ailleurs, si le navigateur ne porte ni harnais, ni veste avec harnais incorporé, la prise de risques peut devenir importante.

Dans un tel cas, les manoeuvres ne peuvent être réalisées avec la même efficacité, le navigateur étant obligé de se tenir avec une main et ne disposant plus que d'une seule main pour effectuer les opérations nécessaires.

L'invention a pour but de remédier en grande partie à ces inconvénients, en proposant un pantalon permettant d'offrir des conditions de sécurité acceptables, avec un minimum de contraintes pour le navigateur. En particulier, le pantalon ne doit pas limiter la liberté totale de mouvement dont a besoin le navigateur pour effectuer toutes les manoeuvres et tous les travaux qui sont nécessaires à la navigation.

Le pantalon montant selon l'invention, du type comportant deux jambes reliées entre elles par une partie formant culotte et entrejambe et une partie supérieure formant tour de poitrine, ladite partie formant tour de poitrine étant munie de bretelles, se caractérise en ce qu'il comprend une sangle non fermée faisant le tour de ladite partie formant tour de poitrine, ladite sangle étant fixée de façon rigide et permanente au moins au niveau des côtés et de la face arrière de ladite partie formant tour de poitrine et ayant ses extrémités libres et susceptibles de mouvement, au niveau de la face avant de ladite partie formant tour de poitrine, lesdites extrémités de ladite sangle pouvant se rejoindre approximativement au milieu de ladite face avant de ladite partie formant tour de poitrine, chaque extrémité comportant un moyen de fixation à une ligne d'amarrage.

Selon l'invention, le pantalon est d'un type montant. On entend par pantalon montant dans le cadre de la présente demande de brevet, un pantalon dont la partie supérieure ne s'arrête pas à la taille de l'utilisateur mais recouvre partiellement sa poitrine. Le centre de gravité du corps d'un utilisateur est situé ainsi nettement plus bas que le niveau de la sangle.

Selon une forme de réalisation préférée de la présente invention, la sangle est fixée seulement au niveau des côtés et de la face arrière du pantalon et les extrémités susceptibles de mouvement de la sangle, qui sont situées au niveau de la face avant de la partie formant tour de poitrine du pantalon, peuvent être maintenues de façon rigide et amovible par plusieurs moyens de fixation, au niveau de la face avant de la partie formant tour de poitrine du pantalon.

Avantageusement, ces moyens de fixation comprennent des parties formant rabat fixées sur la partie formant tour de poitrine et qui viennent emprisonner au moins partiellement, en se rabattant sur ladite face avant, les extrémités susceptibles de mouvement de la sangle.

De préférence, les parties formant rabat comprennent des bandes auto-agrippantes, du type de celles utilisées dans certaines chaussures ou certains vêtements, qui viennent se superposer sur des bandes auto-agrippantes complémentaires situées sur la face avant du pantalon.

Selon une forme de réalisation avantageuse de la présente invention, les parties formant rabat comportent sur leur face interne des bandes auto-agrippantes et la face avant de la partie formant tour de poitrine comporte, sur sa face externe et au niveau de la sangle, des bandes auto-agrippantes complémentaires.

La largeur des parties formant rabat et des bandes auto-agrippantes est choisie de façon à être supérieure à la largeur de la sangle d'amarrage, pour qu'en plaçant les parties formant rabat sur les bandes auto-agrippantes complémentaires, la sangle soit maintenue par accrochage des portions des parties formant rabat sur les portions des bandes auto-agrippantes complémentaires dépassant de chaque côté de la sangle.

Il va de soi que d'autres systèmes de maintien de manière amovible peuvent être utilisés à la place des bandes auto-agrippantes. On citera à titre d'exemples non limitatifs, les systèmes utilisant des boutons pressions, les systèmes d'encliquetage, etc.

Selon une forme de réalisation préférée de la présente invention, le pantalon comporte au moins deux parties formant rabat, chacune d'entre elles permettant de maintenir l'une des extrémités de la sangle.

Selon une autre forme de réalisation de la présente invention, la sangle est fixée sur toute sa longueur et seules ses extrémités sont susceptibles de mouvement. Selon cette forme de réalisation, le pantalon ne comporte pas de bandes auto-agrippantes.

Selon l'invention, les extrémités de la sangle comportent un moyen de fixation permettant de relier le pantalon à une ligne d'amarrage ou longe.

Selon une forme de réalisation préférée de la présente invention, le moyen de fixation consiste en une bride ou une boucle ou un oeillet, réalisé en pliant l'extrémité de la sangle, en la retournant et en maintenant la boucle ainsi formée, par exemple par une couture. De cette façon, le navigateur peut fixer la ligne d'amarrage en superposant les deux boucles l'une sur l'autre et en passant à travers elles un moyen de fixation compatible porté par la ligne d'amarrage.

Avantageusement, la ligne d'amarrage ou longe comporte elle-même une bride à l'une de ses extrémités, réalisée de la même façon que pour la ligne d'amarrage.

Selon l'invention, la longe comporte un ou plusieurs moyens de fixation permettant son ancrage sur un point fixe du bateau, par exemple des mousquetons.

Avantageusement, la longe et la sangle d'amarrage sont réalisées en un matériau textile offrant une grande résistance à la traction.

Selon une autre forme de réalisation, la longe comporte un mousqueton à son extrémité venant se fixer à la sangle d'amarrage.

Selon également une autre forme de réalisation, les extrémités de la sangle comportent un anneau métallique permettant le passage de la longe.

Selon une forme de réalisation préférée de la présente invention, la sangle d'amarrage comporte de plus, au niveau de la face arrière du pantalon, une boucle réalisée telle que décrit dans ce qui précède. Ainsi, le navigateur peut également être attaché au bateau en ayant la longe fixée dans son dos, ce qui peut faciliter certaines opérations.

Selon l'invention, les parties formant rabat sur la face avant du pantalon sont agencées de manière à s'ouvrir en cas de traction importante sur la ligne d'amarrage, déplaçant ainsi le centre de gravité du navigateur encore plus vers le bas par rapport à la sangle en cas de chute et maintenant par conséquent la tête et les épaules en position haute.

Cet effet est encore accru par le fait que la sangle maintenant le navigateur au bateau par l'intermédiaire de la ligne d'amarrage passe au niveau de la poitrine et non pas au niveau de la taille de l'utilisateur.

Le pantalon fait lui-même office de retenue au niveau de l'entrejambe, évitant que la sangle ne passe par dessus la tête de l'utilisateur lors d'une traction brusque sur la ligne d'amarrage ou de chute par-dessus bord. Les bretelles maintiennent le haut du pantalon et la sangle d'amarrage en position poitrine haute, de sorte que le pantalon laisse à un navigateur une complète liberté de mouvement sans avoir à le serrer et sans le gêner.

De plus, selon le mode de réalisation préféré de l'invention, la sangle d'amarrage et la longe étant réalisées en des matériaux textiles et le moyen de fixation de l'une avec l'autre ne comportant pas de matériau métallique, les risques de choc avec un objet métallique, notamment sur la figure du navigateur, sont éliminés lors d'une traction brutale sur la longe.

Le pantalon selon l'invention permet donc de s'amarrer à tout moment, en gardant les deux mains libres. De plus, le pantalon selon l'invention suffit pour obtenir des conditions de sécurité satisfaisantes sans qu'il y ait besoin de porter un équipement complémentaire, et ne diminue en rien la liberté de mouvement d'un navigateur.

Des avantages et caractéristiques supplémentaires de l'invention apparaîtront encore à la lumière de la description plus détaillée qui suit d'un mode de réalisation préféré de la présente invention, donné à titre illustratif et non limitatif, ainsi qu'aux figures qui s'y rapporte et dans lesquelles :
- la figure 1 représente une vue schématique en perspective d'un mode de réalisation du pantalon de sécurité selon la présente invention, et
- la figure 2 représente une vue schématique de dessus du mode de réalisation de la figure 1.
- la figure 3 représente un détail agrandi de la figure 1 montrant les rabats amovibles, la sangle n'étant pas représentée pour la clarté de la figure.

En se référant maintenant aux figures 1 et 2, le pantalon montant selon l'invention comporte deux jambes 1 reliées entre elles par une partie formant culotte et entrejambe 2. La culotte 2 se prolonge vers le haut par une partie formant la taille du pantalon et par une partie formant tour de poitrine 3 et munie de bretelles 4.

La partie formant tour de poitrine 3 comporte une sangle 5, cousue au niveau des côtés 14, 15 et de la face arrière 16 de la partie formant tour de poitrine 3 et faisant le tour de celle-ci.

Au niveau de la face avant 17 de la partie formant tour de poitrine 3, la sangle 5 n'est pas cousue et se termine par deux extrémités libres 7a, 7b qui sont susceptibles de mouvement et sont munies chacune d'une boucle ou bride 8a et 8b.

La face avant 17 comporte également deux parties formant des rabats amovibles 6a et 6b munies de bandes auto-agrippantes 11a, 11b disposées à la périphérie de leur face interne et qui viennent se rabattre contre l'extrémité supérieure de la partie formant tour de poitrine 3 en emprisonnant en partie les extrémités 7a et 7b de la sangle 5.

Deux bandes auto-agrippantes complémentaires 12a, 12b sont prévues sur la face externe de l'extrémité supérieure de la partie formant tour de poitrine 3, au niveau de la sangle 5, pour permettre l'accrochage des parties formant rabat 6a et 6b (voir figure 3). Les bandes auto-agrippantes 11a, 11b, 12a, 12b, sont des bandes disponibles dans le commerce, par exemple des bandes connues sous le nom de bandes VELCRO (marque déposée).

La largeur de la sangle 5 étant inférieure aux largeurs des bandes auto-agrippantes 11a, 11b, 12a, 12b, les extrémités de la sangle 5 peuvent ainsi être maintenues en place contre la partie formant tour de poitrine 3.

Sur la figure 1, la partie formant rabat 6b est représentée en position de maintien de la sangle 5 autour de la poitrine de l'utilisateur et la partie formant rabat 6a est représentée en position à demi rabattue.

Les brides 8a et 8b prévues aux extrémités 7a et 7b respectivement de la sangle 5 permettent le passage d'une ligne d'amarrage (ou longe) 9.

La longe 9 comporte des mousquetons 10 disposés le long de sa longueur, ainsi qu'une bride (non représentée) à l'une de ses extrémités.

Pour accrocher la longe 9 à la sangle 5, la longe 9 est passée au travers des deux brides 8a et 8b, en amenant la bride aménagée sur la longe 9 en une région proche des deux brides 8a et 8b.

L'extrémité de la longe ne comportant pas de bride est ensuite passée au travers de la bride de la longe 9 et cette dernière est tendue, afin d'assurer un serrage des différents éléments reliés entre eux et par conséquent leur maintien, par le noeud coulant ainsi formé. Aucun anneau ou pièce métallique ne risque donc de blesser le navigateur portant le pantalon en cas de choc ou de chute.

La longueur de la sangle 5 est prévue de façon telle que les deux brides 8a et 8b viennent se superposer l'une sur l'autre devant la face avant lorsque la longe 9 est reliée au pantalon.

La partie arrière 16 du pantalon comporte également une bride ou boucle 13 permettant l'accrochage de la sangle par le dos ou la suspension du pantalon lorsqu'il n'est pas utilisé.

Le pantalon que l'on vient de décrire est de façon classique réalisé en matière imperméable, par exemple en tissu de polyamide enduit de polyuréthane ou de PVC. Il est suffisamment solide pour encaisser le choc transmis par la sangle 5 en cas de chute du navigateur. Les coutures de la sangle 5 sur la face arrière 16 et sur les côtés 14, 15 sont suffisamment solides pour résister à ce choc. Les rabats 6a, 6b, qui sont pivotants dans l'exemple représenté, mais qui peuvent être entièrement amovibles, sont dimensionnés et agencés de façon à céder et à libérer les extrémités 7a, 7b de la sangle 5 dans le cas où une force de traction dépassant un seuil prédéterminé s'exerce sur ces extrémités 7a, 7b. Les longueurs et largeurs des bandes auto-agrippantes 11a, 11b, 12a, 12b sont déterminées en conséquence. Avec un tel pantalon, un navigateur peut accomplir sans gêne toutes les manoeuvres nécessaires tout en bénéficiant de la sécurité indispensable en cas de chute.

Bien que l'invention ait été décrite plus particulièrement dans ce qui précède pour une utilisation en navigation, il n'en demeure pas moins que le pantalon selon l'invention peut être utilisé avec la même efficacité dans les lieux où l'utilisateur a besoin d'être protégé en étant attaché, par exemple sur des chantiers, dans des usines, etc.

Il va de soi que l'invention ne se limite nullement aux formes de réalisation qui viennent d'être décrites dans ce qui précède, mais en embrasse au contraire toutes les variantes. L'homme du métier aura toute possibilité d'apporter des modifications à la présente invention, sans pour autant sortir du cadre de ses éléments caractéristiques, tels que définis dans les revendications qui suivent.

## Revendications

1. Pantalon montant de manoeuvre et de sécurité, notamment pantalon de navigation, du type comportant deux jambes (1) reliées entre elles par une partie formant culotte et entrejambe (2) et une partie formant tour de poitrine (3), ladite partie formant tour de poitrine (3) étant munie de bretelles (4), caractérisé en ce qu'il comprend une sangle (5) non fermée faisant le tour de ladite partie formant tour de poitrine (3), ladite sangle (5) étant fixée de façon rigide au moins au niveau des côtés (14, 15) et de la face arrière (16) de ladite partie formant tour de poitrine (3) et ayant ses extrémités (7a, 7b) libres et susceptibles de mouvement au niveau de la face avant (17) de ladite partie formant tour de poitrine (3), lesdites extrémités (7a, 7b) de ladite sangle (5) se rejoignant approximativement au milieu de ladite face avant (17) de ladite partie formant tour de poitrine (3), chaque extrémité (7a, 7b) comportant un moyen (8a, 8b) de fixation d'une ligne d'amarrage (9).

2. Pantalon selon la revendication 1, caractérisé en ce que les moyens de fixation de la ligne d'amarrage (9) consistent notamment en des brides (8a, 8b).

3. Pantalon selon la revendication 1 ou 2, caractérisé en ce qu'il est adapté à coopérer avec une ligne d'amarrage (9) comportant une bride ou boucle à l'une de ses extrémités et un ou plusieurs moyens de fixation à un point fixe.

4. Pantalon selon la revendication 3, caractérisé en ce que les moyens de fixation à un point fixe consistent notamment en des mousquetons (10).

5. Pantalon selon l'une quelconque des revendications 1 à 4, caractérisé en ce qu'il comprend de plus plusieurs moyens de fixation amovibles des extrémités (7a, 7b) susceptibles de mouvement de ladite sangle (5), au niveau de la face avant de la partie formant tour de poitrine dudit pantalon.

6. Pantalon selon la revendication 5, caractérisé en ce que les moyens de fixation amovibles comprennent des parties formant des rabats (6a, 6b) amovibles fixées sur la partie formant tour de poitrine (3) et venant se rabattre sur la face avant en emprisonnant, au moins en partie, les extrémités (7a, 7b) de ladite sangle (5).

7. Pantalon selon la revendication 5 ou 6, caractérisé en ce que les parties formant rabats amovibles (6a, 6b) comportent sur leur face interne des bandes auto-agrippantes (11a, 11b) et en ce que la face avant (17) de la partie formant tour de poitrine comporte, sur sa face externe et au niveau de la sangle, des bandes auto-agrippantes complémentaires (12a, 12b).

8. Pantalon selon l'une quelconque des revendications 5 à 7, caractérisé en ce qu'il comprend au moins deux moyens de fixation amovibles (6a, 6b).

9. Pantalon selon l'une quelconque des revendications 1 à 8, caractérisé en ce que la largeur de la sangle (5) est inférieure à la largeur des bandes auto-agrippantes (11a, 11b) et des bandes auto-agrippantes complémentaires (12a, 12b).

10. Pantalon selon l'une quelconque des revendications 1 à 9, caractérisé en ce que la sangle (5) comporte de plus une bride (11) située au niveau de la face arrière du pantalon.
